# EUROPÄISCHE PATENTSCHRIFT

(11) **EP 2 755 525 B1**
(45) Veröffentlichungstag und Bekanntmachung des Hinweises auf die Patenterteilung: **19.08.2015**
(21) Anmeldenummer: 12729841.2
(22) Anmeldetag: 11.06.2012
(51) Int. Cl.: A47B 21/06, D04H 1/4382

(54) **ARBEITSTISCH**
DESK
TABLE DE TRAVAIL

(30) Priorität: 12.09.2011 CH 15032011
(43) Veröffentlichungstag der Anmeldung: 23.07.2014
(73) Patentinhaber: Vitra Patente AG, 4132 Muttenz (CH)
(72) Erfinder: KELLER, Markus, 79539 Lörrach (DE); LÖFFLER, Jürgen, 79282 Ballrechten-Dottingen (DE)
(74) Vertreter: Latscha Schöllhorn Partner AG
(86) Internationale Anmeldenummer: PCT/CH2012/000129
(87) Internationale Veröffentlichungsnummer: WO 2013/037072

(56) Entgegenhaltungen:
- DE-U1- 29 802 779
- FR-A1- 2 780 824
- JP-A- 2000 279 232
- US-A1- 2009 284 111

## Beschreibung

### Anwendungsgebiet der Erfindung

Die Erfindung betrifft einen Arbeitstisch mit einem Untergestell, auf dem eine Tischplatte ruht, die eine Oberseite und eine Unterseite besitzt. Der Arbeitstisch ist mit einer Elektroinstallation zum Anschluss zu- und abführender Stromversorgungs- und/oder Kommunikationskabel ausgestattet. Ein unter der Tischplatte angeordnetes Sammelbehältnis ist zur Aufnahme der Kabel und von Änschlussteilen bestimmt, wobei das Sammelbehältnis eine Öffnung aufweist, die mit einem wiederholt betätigbaren Verschlussmittel versehen ist.

### Stand der Technik

Auf der Homepage der Wilkening + Hahne GmbH, D-31448 Bad Münder/ Deutschland, "www.wilkhahn.de" ist unter "Produkte" ein unter der Tischplatte angebrachtes flexibles Ablagenetz aus Polyester gezeigt. Dieses ist u. a. zur Lagerung von Elektrokabeln nutzbar.

Die DE 202 10 220 U1 offenbart eine Abdeckung zum Anbringen unterhalb der Arbeitsplatte eines Tisches, so dass Stromversorgungs- und/oder Kommunikationskabel von der Abdeckung unterfasst werden. Die Abdeckung besteht aus einer flexiblen Materialbahn, z.B. textilem Material mit Netzstruktur, und hat Befestigungsmittel, die mit am Tisch komplementären Befestigungsmitteln in lösbarer Weise zusammenwirken. Dabei umgreift ein im wesentlichen entlang den Längskanten der Abdeckung geführtes Spannseil durch systematisch verteilte Saumöffnungen jeweils eine Einhängenase an einem Trägerelement. In der Abdeckung kann eine längs- oder querlaufende, verschliessbare Zugangsöffnung vorgesehen sein, z.B. in Form eines Reissverschlusses, der mittig der Materialbahn angeordnet ist. Durch die elastische Aufhängung der Kabel ergibt sich ein geringer Raumbedarf, und es entsteht für den Benutzer ein wesentlich geringerer, gedämpfter Zusammenstoss als mit herkömmlichen starren Kabelkanälen. Auch die FR 2 780 824 A1 hat einen Arbeitstisch mit einer auf einem Untergestell montierten Tischplatte zum Gegenstand. Am Arbeitstisch ist eine Elektroinstallation zum Anschluss zu- und abführender Stromversorgungs- und/oder Kommunikationskabel vorgesehen. Zur Aufnahme der Kabel und von elektrischen Kupplungen ist unterhalb der Tischplatte ein Sammelbehältnis angeordnet. Das Sammelbehältnis hat eine Öffnung, die sich mit einem Verschlussmittel wiederholt öffnen und verschliessen lässt.

### Aufgabe der Erfindung

Der Erfindung liegt die Aufgabe zugrunde, eine servicefreundliche Lösung für die Verkabelung zu- und abführender Stromversorgungs- und/oder Kommunikationsleitungen zu schaffen. Hierbei soll der Benutzer bequemen Zugriff bei gelegentlich zu ändernder bzw. ergänzender Verkabelung haben. Dabei sind am Arbeitstisch die Normen für Sicherheit und Ergonomie einzuhalten. Der gesamte Arbeitstisch muss sich zu effizienten Material- und Montagekosten in Serie herstellen lassen und soll das akustische Klima am Aufstellungsort positiv beeinflussen. Eine weitere Aufgabe zielt darauf ab, dabei den Arbeitstisch auch in einer Komfortvariante mit zusätzlichen Funktionen auszustatten.

### Übersicht über die Erfindung

Der Arbeitstisch hat ein Untergestell, auf dem eine Tischplatte ruht, die eine Ober- und eine Unterseite besitzt sowie eine Elektroinstallation zum Anschluss zu- und abführender Stromversorgungs- und/oder Kommunikationskabel. Ein unter der Tischplatte angeordnetes Sammelbehältnis dient zur Aufnahme der Kabel und von Anschlussteilen, wobei das Sammelbehältnis eine Öffnung aufweist, die mit einem wiederholt betätigbaren Verschlussmittel versehen ist. Das Sammelbehältnis besteht aus verdichtetem Vliesstoff.

Die nachfolgenden Merkmale beziehen sich auf spezielle Ausführungen der Erfindung: Der Vliesstoff des Sammelbehältnisses besteht zumindest im wesentlichen aus thermisch verpressten synthetischen Polymerfasern, z.B. Polyester, denen anteilig Naturfasern beigemischt sein können, und ist schall-durchgangshemmend und schall-absorbierend.

Das Sammelbehältnis weist einen im Boden freigeschnittenen Flügel auf, der sich bei offenem Verschlussmittel bewegen lässt und damit die Öffnung freigibt. Das Verschlussmittel ist ein Reissverschluss, der den Flügel vorzugsweise partiell umläuft. Der Flügel senkt sich bei offenem Verschlussmittel durch Schwerkraft aus der Öffnung heraus klappenartig ab.

Der Boden des Sammelbehältnisses ist von einem aufwärts ragenden Rand umgeben, der oben in einen abgekanteten Kragen übergeht, welcher zur Befestigung an der Tischplattenunterseite dient. Im Kragen sind Ausnehmungen zur Durchführung von Kabeln und/oder zum Einbau eines Ablagefaches vorgesehen. Von einer Ausnehmung erstrecken sich beidseits Einschnitte in den Rand, um eine abschwenkbare Lasche zu bilden, die mit lösbaren Fixierelementen versehen sein kann.

Der Boden des Sammelbehältnisses hat Durchbrüche für den Durchtritt von zum Untergestell gehörenden Beinen, die für die Höheneinstellung des Arbeitstisches gestaltet sein können. Jedes Bein weist ein erstes feststehendes Säulenrohr und zumindest ein daraus teleskopisch ausfahrbares zweites Säulenrohr auf.

Im Boden des Sammelbehältnisses sind erste Lochperforationen zum Ausbrechen und damit zur Bildung eines Lochs an wählbarer Position vorhanden, das zur Durchleitung eines Kabelstrangs, z.B. in Gestalt einer Kabelkette, nutzbar ist. Im Rand des Sammelbehältnisses sind zweite Lochperforationen zum Ausbrechen und damit zur Bildung eines Lochs an wählbarer Position vorhanden, das zur Montage eines Bauteils am Untergestell nutzbar ist, z.B. zwecks Verbindung mit einem benachbarten Arbeitstisch. Im Flügel sind eine Versteifungszone und zur Vergrösserung des Stauraums eine Mulde vorgesehen.

Alternativ zum zumeist als Kabelkette ausgebildeten Kabelstrang kann sich zum zum Sammelbehältnis eine Kabelführung erstrecken, in der sich Stromversorgungs- und/oder Kommunikationskabel zusammengefasst verlegen lassen. Eine solche Kabelführung besteht im Wesentlichen aus einem langgestreckten Schlauch, vorzugsweise aus textilem Material, der einen axialen Durchgang ummantelt und einen längslaufenden Verschluss hat, z.B. einen Reissverschluss oder Klettverschluss. Diese Kabelführung strukturiert sich in einen Leitabschnitt, einen sich davon abwärts fortsetzenden Abgangsabschnitt und einen sich vom Leitabschnitt aufwärts fortsetzenden Vorratsabschnitt mit einem oberen Ende. Das obere Ende des Vorratsabschnitts ist an einem bei Höhenverstellung des Arbeitstisches mitlaufenden Ankerpunkt befestigt, von dem der Vorratsabschnitt bis zum Leitabschnitt zwischen einem bogenförmig gestauchten, insbesondere S-förmigen, und einem gestreckten Verlauf verformbar ist.

Die Kabelführung enthält eine flexible Versteifungseinlage, die in eine interne Tasche eingeschoben ist. Der Leitabschnitt ist am ersten feststehenden Säulenrohr eines Tischbeins angeordnet. Der Abgangsabschnitt führt die in der Kabelführung enthaltenen elektrischen Leitungen vom Bein weg. Im Durchgang der Kabelführung ist eine sich zumindest partiell über den Leitabschnitt erstreckende Haltestrebe eingesetzt, die mit Fixierorganen am ersten feststehenden Säulenrohr befestigt ist, um den Leitabschnitt angeschmiegt am Säulenrohr zu positionieren. Der Ankerpunkt liegt nahe dem Eintritt der Kabelführung in das Sammelbehältnis.

Ein um den Tisch herum frei positionierbarer, in der Vertikalebene biegsamer und in der Höhe verschiebbarer Screen ist vorgesehen. Der Screen ist mit Haltern bestückt, welche sich in einer am Arbeitstisch angeordneten Horizontalführung und in Vertikalführungen des Screens verschieben lassen.

Alternativ ist ein Screen vorgesehen, welcher die dem Benutzer abgewandte Rückseite des Tisches U-förmig umfasst. Dieser Screen ist mit Haltern am Tisch, vorzugsweise an der Tischplattenunterseite, befestigt und wird aus Halbschalen gebildet, die mittels Verbindungsstreben zusammengefügt sind. Beide Screentypen sind vorteilhaft schall-absorbierend beschaffen.

Mit zwei Arbeitstischen, die jeweils einen Einzelplatz aufweisen, lässt sich eine Tischkombination bilden, wobei beide Einzeltische mit ihrer dem Benutzer jeweils abgewandten Längsseite aneinandergefügt sind. Die Beine auf beiden Seiten der Tischkombination sind unten jeweils auf einem gemeinsamen Bodenausleger montiert. Zwischen den beiden Arbeitstischen ist ein senkrecht und fest stehender Sreen angeordnet, der mit Haltern an den Bodenauslegern befestigt ist. Jeder der beiden Arbeitstische innerhalb der Tischkombination besitzt ein Sammelbehältnis und ist unabhängig voneinander in der Höhe verstellbar.

In der Tischplatte ist zumindest ein Steckdoseneinsatz angeordnet, der für den Benutzer von der Tischplattenoberseite zugänglich ist. Über die Tischplattenoberseite erstreckt sich ein Stützbalken zum Andocken von Trays und/oder Geräteadaptern.

### Kurzbeschreibung der beigefügten Zeichnungen

Es zeigen:
- Figur 1A: - einen Arbeitstisch in unterer Höheneinstellung, bestehend aus Untergestell und Tischplatte, ferner ausgestattet mit einem Screen erster Variante, Steckdoseneinsätzen, Stützbalken und Trays, in perspektivischer Draufsicht;
- Figur 1B: - den Aufbau gemäss Figur 1A, ohne Trays, in gewechselter perspektivischer Draufsicht;
- Figur 1C: - den Aufbau gemäss Figur 1B, mit unter der Tischplatte vorhandenem Sammelbehältnis, in perspektivischer Unteransicht;
- Figur 2A: - den Aufbau gemäss Figur 1B, mit vom Tisch gelöstem Screen und Stützbalken, in perspektivischer Draufsicht;
- Figur 2B: - den Aufbau gemäss Figur 2A, mit vom Tisch gelösten Steckdoseneinsätzen, ohne Stützbalken, in perspektivischer Draufsicht;
- Figur 2C: - das Untergestell aus Figur 1C, ohne Tischplatte, in perspektivischer Draufsicht;
- Figur 3A: - den Aufbau aus Figur 2C, in oberer Höheneinstellung, mit vom Träger beabstandetem Sammelbehältnis, in perspektivischer Prinzipdarstellung;
- Figur 3B: - den Aufbau gemäss Figur 3A, mit vom Untergestell gelöstem Sammelbehältnis, in perspektivischer Draufsicht;
- Figur 3C: - den Aufbau gemäss Figur 3B, mit geöffnetem Sammelbehältnis, in gewechselter perspektivischer Draufsicht;
- Figur 3D: - den Aufbau gemäss Figur 3C, mit geöffnetem Sammelbehältnis, in perspektivischer Unteransicht;
- Figur 4A: - den Arbeitstisch gemäss Figur 1A, zusätzlich ausgestattet mit einem Kabelstrang, einem Geräteadapter und einem Screen in zweiter Variante, in unterer Höheneinstellung, in perspektivischer Draufsicht;
- Figur 4B: - den Aufbau gemäss Figur 4A, in gewechselter perspektivischer Draufsicht;
- Figur 4C: - den Aufbau gemäss Figur 4B, mit unter der Tischplatte vorhandenem Sammelbehältnis, in perspektivischer Unteransicht;
- Figur 5A: - den Aufbau gemäss Figur 4A, mit vom Tisch gelöstem Screen zweiter Variante und Stützbalken, ohne Trays und Geräteadapter, in perspektivischer Draufsicht;
- Figur 5B: - den Aufbau gemäss Figur 5A, mit vom Tisch gelösten Steckdoseneinsätzen, ohne Stützbalken, in perspektivischer Draufsicht;
- Figur 5C: - das Untergestell aus Figur 4C, ohne Tischplatte, in perspektivischer Draufsicht;
- Figur 6A: - eine Tischkombination, bestehend aus zwei Arbeitstischen gemäss Figur 4A, ohne Stützbalken, Geräteadapter und Trays, mit einem gemeinsamen Screen in dritter Variante und einem Kabelschacht, in unterer Höheneinstellung, in perspektivischer Draufsicht;
- Figur 6B: - den Aufbau gemäss Figur 6A, in gewechselter perspektivischer Draufsicht;
- Figur 6C: - den Aufbau gemäss Figur 6B, mit unter den Tischplatten vorhandenen Sammelbehältnissen, in perspektivischer Unteransicht;
- Figur 7A: - den Aufbau gemäss Figur 6A, mit vom Untergestell gelöstem Screen dritter Variante und Kabelschacht, in perspektivischer Draufsicht;
- Figur 7B: - den Aufbau gemäss Figur 7A, mit von beiden Tischplatten gelösten Steckdoseneinsätzen, ohne Screen, Kabelstrang und Kabelschacht, in perspektivischer Draufsicht;
- Figur 7C: - das Untergestell aus Figur 6C, ohne Tischplatten, in perspektivischer Draufsicht;
- Figur 8A: - den Aufbau gemäss Figur 6A, mit den beiden Arbeitstischen in unterschiedlicher Höheneinstellung, in perspektivischer Draufsicht;
- Figur 8B: - den Aufbau gemäss Figur 8A, in perspektivischer Unteransicht;
- Figur 8C: - den Aufbau gemäss Figur 8A, mit den beiden Arbeitstischen in oberer Höheneinstellung, in perspektivischer Draufsicht;
- Figur 8D: - den Aufbau gemäss Figur 8C, in perspektivischer Unteransicht;
- Figur 9A: - eine komplette Kabelführung, in perspektivischer Draufsicht;
- Figur 9B: - die Kabelführung gemäss Figur 9A, in perspektivischer Explosivansicht;
- Figur 9C: - das vergrösserte Detail X aus Figur 9A;

Figuren 10A bis 10F: die Verformung der Kabelführung gemäss Figur 9A bei verschiedenen Höheneinstellungen des Arbeitstisches gemäss Figur 4A, als Prinzipdarstellungen;
- Figur 10A: - Unterste Höheneinstellung des Arbeitstischs: Kabelführung ist maximal gestaucht;
- Figur 10B: - die Kabelführung aus Figur 10A, in perspektivischer Draufsicht;
- Figur 10C: - Mittlere Höheneinstellung des Arbeitstischs: Kabelführung ist mittelmässig gestaucht;
- Figur 10D: - die Kabelführung aus Figur 10C, in perspektivischer Draufsicht;
- Figur 10E: - Oberste Höheneinstellung des Arbeitstischs: Kabelführung ist maximal gestreckt; und
- Figur 10F: - die Kabelführung aus Figur 10E, in perspektivischer Draufsicht.

### Ausführungsbeispiel

Anhand der beiliegenden Zeichnungen erfolgt nachstehend die detaillierte Beschreibung zweier Ausführungsbeispiele zum erfindungsgemässen Arbeitstisch mit verschiedenen Varianten von deren Ausstattung.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen. Im Interesse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### Figuren 1A bis 1C

Der Arbeitstisch besteht im wesentlichen aus einem Untergestell **1,** auf dem eine Tischplatte **3** ruht, die eine Oberseite **30** und eine Unterseite **31** besitzt, und einem an der Tischplattenunterseite **31** befestigten Sammelbehältnis **2.** An der Tischplatte **3** ist ein Screen **4** angebracht, der hier über Eck positioniert ist. In der Tischplatte **3** sind Steckdoseneinsätze **75** angeordnet, an denen ein Stützbalken **6** befestigt ist. Das Untergestell **1** hat zwei parallel zueinander beabstandete Bodenausleger **100,** von denen sich jeweils zentrisch ein Bein **10** senkrecht nach oben erstreckt.

Das Sammelbehältnis **2** dient zur Aufnahme von Kabeln und Anschlussteilen, wobei das Sammelbehältnis **2** einen im Boden **20** freigeschnittenen Flügel **200** aufweist, an dem ein wiederholt betätigbares Verschlussmittel **21** angebracht ist. Das Verschlussmittel **21** ist z.B. ein Reissverschluss, der den Flügel **200** vorzugsweise partiell umläuft. Das Sammelbehältnis **2** ist ein verdichteter Vliesstoff, der zumindest im wesentlichen aus thermisch verpressten synthetischen Polymerfasern, z.B. Polyester, besteht, denen anteilig Naturfasern beigemischt sein können. Das Sammelbehältnis 2 ist schall-durchgangshemmend und schall-absorbierend sowie von rechteckiger Form und in den Abmassen kleiner als die Tischplatte **3,** so dass diese das Sammelbehältnis **2** nach oben vollständig überdeckt. Die akustischen Eigenschaften des Materials des Sammelbehältnisses **2** bewirken einerseits, dass im Untergestell **1** erzeugte Geräusche, z.B. von motorischen Antrieben für die Höheneinstellung des Arbeitstisches, nach aussen abgeschirmt werden. Ferner wird der am Standort des Arbeitstisches, z.B. im Büroraum, vorhandene Schallpegel partiell vom Sammelbehältnis **2** absorbiert.

Der Boden **20** des Sammelbehältnisses **2** ist von einem aufwärts ragenden Rand **24** umgeben, der oben in einen abgekanteten Kragen **25** übergeht, welcher zur Befestigung an der Tischplattenunterseite **31** dient. Im Boden **20** des Sammelbehältnisses **2** sind erste Lochperforationen **202** zur Bildung eines Durchbruchs vorhanden, der zur Durchführung von Stromversorgungs- und/oder Kommunikationskabeln nutzbar ist. Im Rand **24** des Sammelbehältnisses **2** sind zweite Lochperforationen **240** zur Bildung eines weiteren Durchbruchs vorgesehen, der zur Montage eines Bauteils am Untergestell **1** genutzt werden könnte, z.B. zwecks Verbindung mit einem benachbarten Arbeitstisch. Im Flügel **200** sind eine Versteifungszone **23** und dazu parallel beabstandet zur Vergrösserung des Stauraums eine Mulde **22** vorgesehen. An der dem Benutzer abgewandten Längsseite hat das Sammelbehältnis **2** im Bereich des Rands **24** eine mittige Lasche **26,** die mit lösbaren Halteorganen, z.B. Druckknöpfen, an der Tischplattenunterseite **31** fixierbar ist.

Der Screen **4** lässt sich um die Tischplatte **3** herum frei positionieren, auch über Eck durch seine Biegsamkeit in der Vertikalebene, und ist zugleich in der Höhe verschiebbar. Der Screen **4** hat eine Vorderseite **40,** eine Rückseite **41** sowie mehrere Versteifungsrippen **43,** welche parallel beabstandet zueinander in senkrechter Ausrichtung verlaufen. In einfacher Ausgestaltung ist der Screen **4** mit Haltern **42** versehen, die sich klammerartig wahlweise entlang der Längs- bzw. Schmalseiten oder über Eck an der Tischplattenkante befestigen lassen. In komfortabler Ausgestaltung hat der Arbeitstisch eine Horizontalführung, und der Screen **4** besitzt Vertikalführungen, wobei modifizierte Halter **42** in beiden Führungen horizontal und vertikal verschiebbar gelagert sind. Der Screen **4** ist vorzugsweise aus schall-absorbierendem Material beschaffen, um zur Absorbtion des um den Arbeitstisch herum, im gesamten Büroraum, vorhandenen Schallpegels beizutragen.

In die Tischplatte **3** sind für den Benutzer von oben zugängliche Steckdoseneinsätze **5** auf der ihm abgewandten Seite montiert. Ein Stützbalken **6** erstreckt sich über die Tischplattenoberseite **30** und ist anhand eines Bügels **60** am jeweiligen Steckdoseneinsatz **75** befestigt. Der Stützbalken **6** ist zum Andocken von Trays **61** und/oder Geräteadaptern **62** (s. Figur 4A) nutzbar.

### Figuren 2A bis 2C

Bei von der Tischplatte **3** gelöstem Stützbalken **6** sind deren Bügel **60** von den Steckdoseneinsätzen **75** demontiert, vorzugsweise abgeschraubt. Zur Aufnahme der Steckdoseneinsätze **75** ist in beiden Eckbereichen der Tischplatte **3** an der dem Benutzer abgewandten Längsseite jeweils ein Freischnitt **39** vorhanden. Nach dem Lösen der Halter **42** von der Tischplattenkante hat man den Screen **4 -** nun in gestreckter Ausrichtung dargestellt - vom Arbeitstisch entfernt.

Bei vom Untergestell **1** abgenommener Tischplatte **3** werden Details des Untergestells **1** sowie die Draufsicht auf das Sammelbehältnis **2** sichtbar. Zwischen den beiden Beinen **10** des Untergestells **1** erstreckt sich ein Träger **14,** der sich aus zwei parallel zueinander beabstandeten Längsstreben **18,** deren freie Enden jeweils mit einer Querstrebe **19** überbrückt sind, zusammensetzt. An der der Lasche **26** zugewandten Längsstrebe **18** ist ein Steckdosenblock **71** als Bestandteil der Elektroinstallation **7** vorgesehen. Die Elektroinstallation **7** dient zum Anschluss zu- und abführender Stromversorgungs- und/oder Kommunikationskabel. Beidseits des Steckdosenblocks **7** ist an der benachbarten Längsstrebe **18** je eine Auflage **15** befestigt, die zur wahlweisen Positionierung eines EVG's **72** dienen. An der gegenüberliegenden Längsstrebe **18** ist nahe zur Querstrebe **19** ein Ablagefach **16** vorgesehen, z.B. zur Aufbewahrung der Bedienungsanleitung.

Dem Ablagefach **16** quasi diagonal gegenüberliegend ist die Querstrebe **19** mit einem Stützelement **17** versehen, unterhalb dessen das Sammelbehältnis **2** die erste Lochperforation **202** hat. Das Stützelement **17** dient z.B. zur Befestigung einer Verkabelung, welche sich von aussen durch die erste Lochperforation **202** in das Sammelbehältnis **2** erstreckt. An der Lasche **26** ist im Kragen **25** eine rückseitige Ausnehmung **27** zur Durchführung von Kabeln vorhanden. Beidseits der Ausnehmung sitzen lösbare Fixierelemente, z.B. in Form von Druckknöpfen, wobei die Komplementärorgane an der Tischplattenunterseite **31** angebracht sind. Am Ablagefach **16** hat der Kragen **25** eine frontseitige Ausnehmung **28,** die den Einbau bzw. den Zugriff zum Ablagefach **16** bei aufgesetzter Tischplatte **3** ermöglicht.

### Figuren 3A bis 3D

Durch teleskopisches Ausfahren der Beine **10** des Untergestells **1** befindet sich der Arbeitstisch jetzt in der oberen Höheneinstellung. Aus dem ersten Säulenrohr **11** ist das zweite Säulenrohr **12** und daraus das dritte Säulenrohr **13** ausgefahren. Die Darstellung des vom Träger **14** beabstandeten Sammelbehältnisses **2** (s. Figur 3A) dient nur der Illustration und tritt nur beim Zusammenbau des Tisches auf. Das Sammelbehältnis **2** hat im Boden **20** Durchbrüche **201** für den Durchtritt von zum Untergestell **1** gehörenden Beinen **10,** die im hier gezeigten Beispiel als ausfahrbare Hubsäulen für die Höheneinstellung des Arbeitstisches gestaltet sind. In der vereinfachten Ausführungsform sind die Beine **10** in der Höhe nicht einstellbar, sondern besitzen eine fixe Länge.

Bei am Sammelbehältnis **2** geschlossenem Verschlussmittel **21** kommt der Flügel **200** in der Ebene der Öffnung **29** zu liegen, wodurch die Öffnung **29** vollständig abgedeckt ist (s. Figuren 3A, 3B). Bei offenem Verschlussmittel **21** lässt sich der Flügel **200** bewegen und gibt damit die Öffnung **29** frei. Ohnehin senkt sich der Flügel **200** bei offenem Verschlussmittel **21** bereits durch Schwerkraft aus der Öffnung **29** klappenartig ab (s. Figuren 3C, 3D). Von der rückseitigen Ausnehmung **27** erstrecken sich beidseits in den Rand **24** Einschnitte **260,** so dass die Lasche **26** abgeschwenkt werden kann.

Die Positionierung und Befestigung der Bauteile der Elektroinstallation **7,** wie Steckdosenblock **71** und EVG **72,** werden in vorteilhafter Weise noch vor dem Aufsetzen der Tischplatte **3** auf das Untergestell **1** vorgenommen (s. Figur 2C). Im Anschluss wird die Tischplatte **3** mit ihrer Unterseite **31** auf den Träger **14** des Untergestells **1** gelegt und daran befestigt, z.B. mittels Schrauben.

Das Sammelbehältnis **2** wird mit dem Rand **24** an die Tischplattenunterseite **31** gehoben und mit Fixierorganen, vorzugsweise Schrauben, daran befestigt. Zur Verkabelung zwischen Steckdosenblock **71,** EVG **72** und Steckdoseneinsatz **5** öffnet man das Verschlussmittel **21,** so dass der Zugriff vom üblichen Standort des Benutzers durch die Öffnung **29** erfolgen kann. Nach der Kabelverlegung wird das Verschlussmittel **21** geschlossen, so dass die zu- und abführenden Leitungen sowie Kupplungen im Sammelbehältnis **2** ordentlich verstaut und servicefreundlich jederzeit erneut zugänglich sind. Dem am Arbeitstisch tätigen Benutzer wird eine optimale Beinfreiheit gewährt. Ein dennoch zufälliges Anstossen an das Sammelbehältnis **2** würde durch seine softe Eigenschaft polsterartig gedämpft werden. Als Zusatznutzen wirken die akustischen Vorteile des Sammelbehältnisses **2** für die Minderung des Geräuschpegels im Arbeitsraum.

### Figuren 4A bis 5C

Bei dieser Figurenfolge ist der Arbeitstisch im Wesentlichen zu den Figuren 1A-1C identisch, allerdings nun mit einem Screen **4** zweiter Variante ausgestattet, der die dem Benutzer abgewandte Rückseite des Arbeitstischs U-förmig umfasst. Unterhalb des Sammelbehältnisses **2** verläuft ein Kabelstrang **8',** z.B. als Kabelkette ausgebildet, über welche die Stromversorgungs- und/oder Kommunikationskabel dem Sammelbehältnis **2** zu- bzw. daraus abgeführt werden. Ferner hat der Arbeitstisch unterhalb der Tischplatte **3** eine Konsole **140,** die insbesondere zum vom Raumboden angehobenen Abstellen von EDV-Geräten, wie einem PC-Tower, dient.

Der U-förmige Screen **4** zweiter Variante besteht aus zwei im Prinzip L-förmigen Halbschalen **45,** die mittels einer vertikal angeordneten Verbindungsstrebe **44** zusammengefügt sind. Zur Montage des Screens **4** am Tisch werden wiederum Halter **42** verwendet, die einerseits am Screen **4** und anderseits an der Tischplatte **3,** vorzugsweise an deren Unterseite **31,** befestigt sind. Am Stützbalken **6** sind verschieden konfigurierte Trays **61** sowie ein Geräteadapter **62** angedockt, die sich entlang des Stützbalkens **6** beliebig positionieren lassen. Der Geräteadapter **62** kann z.B. eine Leuchte oder einen Monitor haltern.

Als Bestandteil der Elektroinstallation **7** ist im Sammelbehältnis **2** ein Steckdosenblock **71** montiert. Stützelemente **17,** die an beiden Querstreben **19** auf der dem Steckdosenblock **71** und dem EVG **72** zugewandten Seite angeordnet sind, dienen der Verankerung zu- und abführender Stromversorgungs- und/oder Kommunikationskabel. Das EVG **72** ist auf der jetzt einzigen Auflage **15** befestigt. Der Kabelstrang **8'** lässt sich durch einen an der Lochperforation **202** im rechten Randbereich am Boden **20** des Sammelbehältnisses **2** zu bildenden Durchbruch in das Sammelbehältnis **2** führen und hier beim Eintritt mittels eines Montagestücks am benachbarten Stützelement **17 -** mit der Funktion einer Zugentlastung - befestigen.

### Figuren 6A bis 7C

Bei der Tischkombination, welche aus zwei Arbeitstischen gemäss Figur 4A gebildet ist, sind diese mit ihrer dem Benutzer jeweils abgewandten Längsseite aneinandergefügt, wobei ein Screen **4** dritter Variante senkrecht zwischen den beiden Arbeitstischen steht. Entsprechend ist das Untergestell **1** als Kombination beschaffen. Zu jedem Arbeitstisch gehört ein Träger **14** und das Paar von Beinen **10,** wobei sich auf den verlängerten Bodenausleger **100** nun die vier Beine **10** beider Arbeitstische abstützen. Mittig von jedem Bodenausleger **100** erstreckt sich ein Halter **42,** nun als Pfosten ausgebildet, auf dem der tafelförmige Screen **4** montiert ist. Vorteilhaft schliesst der Screen **4** etwa bündig mit den jeweiligen Schmalseiten der Tischplatten **3** ab. Auf jeden Träger **14** und das somit kombinierte Untergestell **1** sind zwei separate Tischplatten **3** aufgesetzt.

An jeder Tischplattenunterseite **31** ist ein Sammelbehältnis **2** befestigt. Unterhalb beider Tischplatten **3** ist vorzugsweise an der Vorderseite **40** und an der Rückseite **41** des Screens **4** je ein Kabelschacht **79** installiert (hier nur an der Rückseite **41** dargestellt). Jeweils ein Kabelstrang **8'** erstreckt sich aus dem zugehörigen Kabelschacht **79** heraus in das jeweilige Sammelbehältnis **2.** Mit einem Montagestück lässt sich der Kabelstrang **8'** am Austritt des Kabelschachts **79** befestigen.

Als Alternative zu einem Kabelschacht **79** kann man am Bein **10** nahe dem Sammelbehältnis **2** ein Montagestück vorsehen, an dem der Kabelstrang **8'** fixiert wird, um sich von hier in das jeweilige Sammelbehältnis **2** zu erstrecken. Der Verlauf des Kabelstrangs **8'** weiter in den Raum ist zwecks zeichnerischer Übersichtlichkeit nicht dargestellt. In beiden Tischplatten **3** sind die zuvor beschriebenen Steckdoseneinsätze **75** vorgesehen.

### Figuren 8A bis 8D

Die beiden Arbeitstische der Tischkombination lassen sich unabhängig voneinander in ihrer Höhe verstellen. So können beide Tische, d.h. deren Tischplatten **3,** z.B. in einer tiefen Einstellung für sitzende Arbeitsweise (s. Figur 6A), oder in hoher Einstellung für stehende Arbeitsweise (s. Figuren 8C, 8D), oder ganz unterschiedlich für an einem Tisch sitzende und am anderen Tisch stehende Arbeitsweise (s. Figuren 8A, 8B) positioniert werden. Innerhalb der Zweierkombination wird die unabhängige Höheneinstellung des jeweiligen Tischs durch teleskopisches Verstellen nur jener Beine **10** mit den ersten, zweiten und dritten Säulenrohren **11-13** ermöglicht, welche dem zu verstellenden Tisch zugeordnet sind. Vorteilhaft sind für die Höheneinstellung elektro-motorische Antriebe mit zugehöriger Steuerung vorgesehen. Aufgrund der Abstützung des Screens **4** mit den pfostenförmigen Haltern **42** an den Bodenauslegern **100** ist für die Zweierkombination ein gemeinsamer feststehender Screen **4** ausreichend, an dessen Vorder- bzw. Rückseite **40,41** der jeweilige Tisch beim Verstellen vertikal entlang fährt. Die Kabelstränge **8'** besitzen für den Stellbereich der Tische zwischen unterster und oberster Höheneinstellung eine adäquate Länge und ausreichenden Freiheitsgrad, wie typisch mit Kabelketten realisierbar.

### Figuren 9A bis 9C

Die neuartige Kabelführung **8** besteht im Wesentlichen aus einem langgestreckten Schlauch **80,** vorzugsweise aus textilem Material, der einen axialen Durchgang **87** ummantelt und einen längslaufenden Verschluss **86** hat, z.B. einen Reissverschluss oder Klettverschluss. Durch in den Schlauch **80** zumindest eine eingeführte streifenförmige, flexible Versteifungseinlage **81** erhält die Kabelführung **8** einen im Prinzip rechteckigen Querschnitt. Zum Einstecken der Versteifungseinlage **81** ist im Schlauch **80** zumindest eine längslaufende Tasche **83** vorgesehen. Vorteilhaft ist auf jeder Breitseite des Schlauchs **80** und somit beidseits des Durchgangs **87** jeweils eine Tasche **83** vorhanden, um in die beiden Taschen **83** jeweils eine separate Versteifungseinlage **81** einzuschieben. Die Versteifungseinlagen **81** zwingen den Schlauch **80** der Kabelführung **8** in die flache Rechteckform, auch wenn sich durch den Schlauch **80** zahlreiche Kabel erstrecken.

Etwa über den Bereich des ersten Säulenrohrs **11** des Beins **10** ist in den Durchgang **87** eine Haltestrebe **82** eingeschoben. Ein Fixierorgan **89** greift durch die dem ersten Säulenrohr **11** zugewandte Tasche **83** und die darin steckende Versteifungseinlage **81** in das erste Säulenrohr **11** ein. Damit wird ein Leitabschnitt **85** der Kabelführung **8** senkrecht, eng angeschmiegt an das erste Säulenrohr **11,** angedrückt. Die Fortsetzung unterhalb des Leitabschnitts **85** wird als Abgangsabschnitt **88** und die Fortsetzung oberhalb des Leitabschnitts **85** als Vorratsabschnitt **84** definiert. Das obere Ende **840** der Kabelführung **8** ist am Arbeitstisch an einem Ankerpunkt **5,** quasi am Eintritt in das Sammelbehältnis **2,** angehängt. Geeignet zur Bildung des Ankerpunkts **5** wären z.B. die am oberen freien Ende der quasi hinteren Versteifungseinlage **81** vorhandenen Fixierpunkte, um daran ein Montagestück zu befestigen, welches andererseits am Stützelement 17 befestigt ist.

### Figuren 10A bis 10F

In dieser Figurenfolge wird die Funktion der an einem Bein **10** eines Arbeitstischs montierten Kabelführung **8** bei verschiedenen Höheneinstellungen des Arbeitstischs illustriert. Beispielhaft geht die Kabelführung **8** am unteren Ende des Beins **10** im Bogen als Abgangsabschnitt **88** auf den Bodenausleger **100** über. Von hier verlaufen die Stromversorgungs- und/oder Kommunikationskabel zum Netz.

Bei einer unteren Höheneinstellung des Arbeitstischs (s. Figuren 10A, 10B) - Sammelbehältnis **2,** Träger **14,** Tischplatte **3** und Ankerpunkt **5** sind tief abwärts gefahren - ist der über das erste Säulenrohr **11** hinausragende Vorratsabschnitt **84** stark gestaucht. Die gesamte Länge des Vorratsabschnitts **84** zwischen dem Ankerpunkt 5 und der Anbindung am ersten Säulenrohr **11** ist in einer engen S-Form zusammengedrängt.

Bei einer mittleren Höheneinstellung des Arbeitstischs (s. Figuren 10C, 10D) - Sammelbehältnis **2,** Träger **14,** Tischplatte **3,** Ankerpunkt **5** und die beiden Säulenrohre **12,13** sind etwas nach oben gefahren - ist der über das erste Säulenrohr **11** hinausragende Vorratsabschnitt **84** nur mehr mittelmässig gestaucht. Die gesamte Länge des Vorratsabschnitts **84** zwischen Ankerpunkt 5 und Anbindung am ersten Säulenrohr **11** ist in einer sich aufweitenden S-Form weniger zusammengedrängt.

Bei der obersten Höheneinstellung des Arbeitstischs (s. Figuren 10E, 10F) - Sammelbehältnis **2,** Träger **14,** Tischplatte **3,** Ankerpunkt **5** und die beiden Säulenrohre **12,13** sind maximal nach oben gefahren - hat sich die gesamte Länge des Vorratsabschnitts **84** zwischen Ankerpunkt **5** und Anbindung am ersten Säulenrohr **11** in eine langgestreckte S-Form bewegt.

## Patentansprüche

1. Arbeitstisch mit:
a) einem Untergestell **(1),** auf dem eine Tischplatte **(3)** ruht, die eine Oberseite **(30)** und eine Unterseite **(31)** besitzt;
b) einer Elektroinstallation (7) zum Anschluss zu- und abführender Stromversorgungs- und/oder Kommunikationskabel; und
c) einem unter der Tischplatte **(3)** angeordneten Sammelbehältnis **(2)** zur Aufnahme der Kabel und von Anschlussteilen, wobei das Sammelbehältnis **(2)** eine Öffnung **(29)** aufweist, die mit einem wiederholt betätigbaren Verschlussmittel **(21)** versehen ist, **dadurch gekennzeichnet, dass**
d) das Sammelbehältnis **(2)** aus verdichtetem Vliesstoff besteht.

2. Arbeitstisch nach Anspruch 1, **dadurch gekennzeichnet, dass** der Vliesstoff des Sammelbehältnisses **(2):**
a) zumindest im wesentlichen aus thermisch verpressten synthetischen Polymerfasern, z.B. Polyester, besteht, denen anteilig Naturfasern beigemischt sein können; und
b) schall-durchgangshemmend und schall-absorbierend ist.

3. Arbeitstisch nach Anspruch 1 oder 2, **dadurch gekennzeichnet, dass** das Sammelbehältnis (2) einen im Boden **(20)** freigeschnittenen Flügel **(200)** aufweist, der bei offenem Verschlussmittel **(21)** sich bewegen lässt und damit die Öffnung **(29)** freigibt.

4. Arbeitstisch nach einem der Ansprüche 1 bis 3, **dadurch gekennzeichnet, dass** das Verschlussmittel **(21)** ein Reissverschluss ist, der den Flügel **(200)** vorzugsweise partiell umläuft.

5. Arbeitstisch nach einem der Ansprüche 1 bis 4, **dadurch gekennzeichnet, dass** sich der Flügel **(200)** bei offenem Verschlussmittel **(21)** durch Schwerkraft aus der Öffnung **(29)** heraus klappenartig absenkt.

6. Arbeitstisch nach einem der Ansprüche 1 bis 5, **dadurch gekennzeichnet, dass**
a) der Boden **(20)** des Sammelbehältnisses **(2)** von einem aufwärts ragenden Rand **(24)** umgeben ist, der oben in einen abgekanteten Kragen **(25)** übergeht, welcher zur Befestigung an der Tischplattenunterseite **(31)** dient;
b) im Kragen **(25)** Ausnehmungen **(27,28)** zur Durchführung von Kabeln und/ oder zum Einbau eines Ablagefaches **(16)** vorgesehen sind; und
c) sich von einer Ausnehmung **(27)** beidseits Einschnitte **(260)** in den Rand **(24)** erstrecken, um eine abschwenkbare Lasche **(26)** zu bilden, die mit lösbaren Fixierelementen versehen sein kann.

7. Arbeitstisch nach einem der Ansprüche 1 bis 6, **dadurch gekennzeichnet, dass**
a) der Boden **(20)** des Sammelbehältnisses **(2)** Durchbrüche **(201)** für den Durchtritt von zum Untergestell **(1)** gehörenden ausfahrbaren Beinen **(10)** hat, die für die Höheneinstellung des Arbeitstisches gestaltet sein können; wobei
b) jedes Bein **(10)** ein erstes feststehendes Säulenrohr (**11**) und zumindest ein daraus teleskopisch ausfahrbares zweites Säulenrohr **(12)** aufweist.

8. Arbeitstisch nach einem der Ansprüche 1 bis 7, **dadurch gekennzeichnet, dass**
a) im Boden **(20)** des Sammelbehältnisses **(2)** erste Lochperforationen **(202)** zum Ausbrechen und damit zur Bildung eines Lochs an wählbarer Position vorhanden sind, das zur Durchleitung eines Kabelstrangs **(8'),** z.B. in Gestalt einer Kabelkette, nutzbar ist;
b) im Rand **(24)** des Sammelbehältnisses **(2)** zweite Lochperforationen **(240)** zum Ausbrechen und damit zur Bildung eines Lochs an wählbarer Position vorhanden sind, das zur Montage eines Bauteils am Untergestell **(1)** nutzbar ist, z.B. zwecks Verbindung mit einem benachbarten Arbeitstisch; und
c) im Flügel **(200)** eine Versteifungszone **(23)** und zur Vergrösserung des Stauraums eine Mulde **(22)** vorgesehen sind.

9. Arbeitstisch nach einem der Ansprüche 1 bis 7, **dadurch gekennzeichnet, dass** sich zum Sammelbehältnis (2) eine Kabelführung **(8)** erstreckt, in der sich Stromversorgungs- und/oder Kommunikationskabel zusammengefasst verlegen lassen; wobei:
a) die Kabelführung **(8)** im Wesentlichen aus einem langgestreckten Schlauch **(80)** besteht, vorzugsweise aus textilem Material, der einen axialen Durchgang **(87)** ummantelt und einen längslaufenden Verschluss **(86)** hat, z.B. einen Reissverschluss oder Klettverschluss;
b) die Kabelführung **(8)** sich in einen Leitabschnitt **(85),** einen sich davon abwärts fortsetzenden Abgangsabschnitt **(88)** und einen sich vom Leitabschnitt **(85)** aufwärts fortsetzenden Vorratsabschnitt **(84)** mit einem oberen Ende **(840)** strukturiert; und
c) das obere Ende **(840)** des Vorratsabschnitts **(84)** an einem bei Höhenverstellung des Arbeitstisches mitlaufenden Ankerpunkt **(5)** befestigt ist, von dem der Vorratsabschnitt **(84)** bis zum Leitabschnitt **(85)** zwischen einem bogenförmig gestauchten, insbesondere S-förmigen, und einem gestreckten Verlauf verformbar ist.

10. Arbeitstisch nach Anspruch 9, **dadurch gekennzeichnet, dass**
a) die Kabelführung **(8)** eine flexible Versteifungseinlage **(81)** enthält, die in eine interne Tasche **(83)** eingeschoben ist;
b) der Leitabschnitt **(85)** am ersten feststehenden Säulenrohr **(11)** angeordnet ist; und
c) der Abgangsabschnitt **(88)** die in der Kabelführung **(8)** enthaltenen elektrischen Leitungen vom Bein **(10)** wegführt.

11. Arbeitstisch nach einem der Ansprüche 9 und 10, **dadurch gekennzeichnet, dass**
a) im Durchgang **(87)** der Kabelführung **(8)** eine sich zumindest partiell über den Leitabschnitt **(85)** erstreckende Haltestrebe **(82)** eingesetzt ist, die mit Fixierorganen **(89)** am ersten feststehenden Säulenrohr **(11)** befestigt ist, um den Leitabschnitt **(85)** angeschmiegt am Säulenrohr **(11)** zu positionieren; und
b) der Ankerpunkt **(5)** nahe dem Eintritt der Kabelführung **(8)** in das Sammelbehältnis **(2)** liegt.

12. Arbeitstisch nach einem der Ansprüche 1 bis 11, **dadurch gekennzeichnet, dass**
a) ein um den Tisch herum frei positionierbarer, in der Vertikalebene biegsamer und in der Höhe verschiebbarer Screen **(4)** vorgesehen ist;
b) der Screen **(4)** mit Haltern **(42)** bestückt ist, welche sich in einer am Arbeitstisch angeordneten Horizontalführung und in Vertikalführungen des Screens **(4)** verschieben lassen; und
c) der Screen **(4)** vorzugsweise schall-absorbierend beschaffen ist.

13. Arbeitstisch nach einem der Ansprüche 1 bis 11, **dadurch gekennzeichnet, dass**
a) ein Screen **(4)** vorgesehen ist, welcher die dem Benutzer abgewandte Rückseite des Tisches U-förmig umfasst;
b) der Screen **(4)** mit Haltern **(42)** am Tisch, vorzugsweise an der Tischplattenunterseite **(31),** befestigt ist;
c) der Screen **(4)** vorzugsweise schall-absorbierend beschaffen ist; und
d) der Screen **(4)** aus Halbschalen **(45)** gebildet ist, die mittels Verbindungsstreben **(44)** zusammengefügt sind.

14. Arbeitstisch nach einem der Ansprüche 1 bis 11, **dadurch gekennzeichnet, dass**
a) eine Tischkombination aus zwei Arbeitstischen gebildet ist, die mit ihrer dem Benutzer jeweils abgewandten Längsseite aneinandergefügt sind;
b) die Beine **(10)** auf beiden Seiten der Tischkombination unten jeweils auf einem gemeinsamen Bodenausleger **(100)** montiert sind;
c) zwischen den beiden Arbeitstischen ein senkrecht und fest stehender Sreen **(4)** angeordnet ist, der mit Haltern **(42)** an den Bodenauslegern **(100)** befestigt ist; und
d) jeder der beiden Arbeitstische innerhalb der Tischkombination ein Sammelbehältnis **(2)** besitzt und unabhängig voneinander in der Höhe verstellbar ist.

15. Arbeitstisch nach einem der Ansprüche 1 bis 14, **dadurch gekennzeichnet, dass**
a) in der Tischplatte **(3)** zumindest ein Steckdoseneinsatz **(75)** angeordnet ist, der für den Benutzer von der Tischplattenoberseite **(30)** zugänglich ist; und
b) sich über die Tischplattenoberseite **(30)** ein Stützbalken **(6)** zum Andocken von Trays **(61)** und/oder Geräteadaptern **(62)** erstreckt.

## Claims

1. Work desk comprising:
a) an underframe (1) on which there rests a desktop (3) which has an upper side (30) and an underside (31);
b) an electric installation (7) for connecting incoming and outgoing power supply and/or communication cables; and
c) a receptacle (2) which is arranged below the desktop (3) and is intended for accommodating the cables and connection parts, wherein the receptacle (2) has an opening (29) which is provided with a closure means (21) which can be repeatedly actuated, **characterized in that**
d) the receptacle (2) consists of compressed nonwoven material.

2. Work desk according to Claim 1, **characterized in that** the nonwoven material of the receptacle (2):
a) consists at least substantially of thermally compressed synthetic polymer fibres, for example polyester, to which a proportion of natural fibres can be added; and
b) inhibits sound transmission and is soundabsorbing.

3. Work desk according to Claim 1 or 2, **characterized in that** the receptacle (2) has a wing (200) which is cut free in the base (20) and which, when the closure means (21) is open, can move and thus opens up the opening (29).

4. Work desk according to one of Claims 1 to 3, **characterized in that** the closure means (21) is a zip fastener which preferably partially surrounds the wing (200).

5. Work desk according to one of Claims 1 to 4, **characterized in that**, when the closure means (21) is open, the wing (200) is lowered out of the opening (29) in a flap-like manner under the force of gravity.

6. Work desk according to one of Claims 1 to 5, **characterized in that**
a) the base (20) of the receptacle (2) is surrounded by an upwardly projecting edge (24) which merges at the top into a bent-off collar (25) which serves for fastening to the desktop underside (31);
b) cutouts (27, 28) for leading through cables and/or for installing a storage compartment (16) are provided in the collar (25); and
c) incisions (260) extend from a cutout (27) on both sides into the edge (24) in order to form a downwardly pivotable flap (26) which can be provided with releasable fixing elements.

7. Work desk according to one of Claims 1 to 6, **characterized in that**
a) the base (20) of the receptacle (2) has apertures (201) for the passage of extendable legs (10) which belong to the underframe (1) and which can be configured such that the work desk can be adjusted in height; wherein
b) each leg (10) has a first fixed column tube (11) and at least a second column tube (12) which can be extended telescopically therefrom.

8. Work desk according to one of Claims 1 to 7, **characterized in that**
a) first hole perforations (202) intended to be punched out and thus to form a hole at a selectable position are present in the base (20) of the receptacle (2), which hole can be used for guiding through a cable run (8'), for example in the form of a cable chain;
b) second hole perforations (240) intended to be punched out and thus to form a hole at a selectable position are present in the edge (24) of the receptacle (2), which hole can be used for mounting a component on the underframe (1), for example for the purpose of connection to an adjacent work desk; and
c) a reinforcing zone (23) and, to increase the storage space, a depression (22) are provided in the wing (200).

9. Work desk according to one of Claims 1 to 7, **characterized in that** a cable guide (8) in which power supply and/or communication cables can be laid in combination extends to the receptacle (2); wherein:
a) the cable guide (8) substantially comprises an elongate tube (80), preferably made of textile material, which encloses an axial passage (87) and has a longitudinally extending closure (86), for example a zip fastener or hook and loop fastener;
b) the cable guide (8) is divided into a guiding portion (85), an outgoing portion (88) continuing downwardly therefrom and a feeding portion (84) which continues upwardly from the guiding portion (85) and has an upper end (840); and
c) the upper end (840) of the feeding portion (84) is fastened at an anchor point (5) which follows the movement of the work desk when it is adjusted in height and from which the feeding portion (84) can be deformed as far as the guiding portion (85) between an arcuately compressed, in particular S-shaped, path and a stretched path.

10. Work desk according to Claim 9, **characterized in that**
a) the cable guide (8) contains a flexible reinforcing insert (81) which is inserted into an internal pocket (83);
b) the guiding portion (85) is arranged on the first fixed column tube (11); and
c) the outgoing portion (88) guides the electrical wires contained in the cable guide (8) away from the leg (10).

11. Work desk according to either of Claims 9 and 10, **characterized in that**
a) a retaining strut (82) which extends at least partially over the guide portion (85) is inserted in the passage (87) of the cable guide (8) and is fastened by fixing members (89) to the first fixed column tube (11) in order to position the guiding portion (85) snugly on the column tube (11); and
b) the anchor point (5) is situated close to where the cable guide (8) enters the receptacle (2).

12. Work desk according to one of Claims 1 to 11, **characterized in that**
a) a height-displaceable screen (4) which can be positioned freely around the desk and is flexible in the vertical plane is provided;
b) the screen (4) is equipped with holders (42) which can be displaced in a horizontal guide arranged on the work desk and in vertical guides of the screen (4); and
c) the screen (4) is preferably designed to be sound-absorbing.

13. Work desk according to one of Claims 1 to 11, **characterized in that**
a) a screen (4) is provided which encloses in a U-shaped manner the rear side of the desk that faces away from the user;
b) the screen (4) is fastened by holders (42) to the desk, preferably to the desktop underside (31) ;
c) the screen (4) is preferably designed to be sound-absorbing; and
d) the screen (4) is formed from half-shells (45) which are assembled by means of connection struts (44).

14. Work desk according to one of Claims 1 to 11, **characterized in that**
a) a desk combination is formed from two work desks which are joined together by their longitudinal side which in each case faces away from the user;
b) the legs (10) on both sides of the desk combination are mounted at the bottom in each case on a common floor support (100);
c) a vertical and fixed screen (4) is arranged between the two work desks and is fastened by holders (42) to the floor supports (100); and
d) each of the two work desks within the desk combination has a receptacle (2) and is height-adjustable independently of the other.

15. Work desk according to one of Claims 1 to 14, **characterized in that**
a) there is arranged in the desktop (3) at least one plug socket insert (75) which is accessible to the user from the desktop upper side (30); and
b) a support beam (6) for the docking of trays (61) and/or device adapters (62) extends over the desktop upper side (30).

## Revendications

1. Table de travail, avec:
a) un pied (1), sur lequel repose un plateau de table (3), qui présente un côté supérieur (30) et un côté inférieur (31);
b) une installation électrique (7) pour le raccordement de câbles d'alimentation électrique et/ou de communication entrants et sortants; et
c) un bac collecteur (2) disposé sous le plateau de table (3) destiné à contenir les câbles et des points de raccordement, dans laquelle le bac collecteur (2) présente une ouverture (29), qui est dotée d'un moyen de fermeture (21) actionnable de façon répétée,
**caractérisée en ce que**
d) le bac collecteur (2) se compose de non-tissé comprimé.

2. Table de travail selon la revendication 1, **caractérisée en ce que** le non-tissé du bac collecteur (2) :
a) se compose au moins essentiellement de fibres de polymères synthétiques comprimées à chaud, par exemple de polyester, auxquelles des fibres naturelles peuvent être mélangées en proportion; et
b) fait obstacle au passage du son et absorbe le son.

3. Table de travail selon la revendication 1 ou 2, **caractérisée en ce que** le bac collecteur (2) présente une aile (200) découpée librement dans le fond (20), qui peut se déplacer lorsque le moyen de fermeture (21) est ouvert et qui libère ainsi l'ouverture (29).

4. Table de travail selon l'une quelconque des revendications 1 à 3, **caractérisée en ce que** le moyen de fermeture (21) est une fermeture à glissière, qui entoure l'aile (200), de préférence partiellement.

5. Table de travail selon l'une quelconque des revendications 1 à 4, **caractérisée en ce que** l'aile (200) s'abaisse à la manière d'un clapet hors de l'ouverture (29) à cause de la pesanteur lorsque le moyen de fermeture (21) est ouvert.

6. Table de travail selon l'une quelconque des revendications 1 à 5, **caractérisée en ce que**
a) le fond (20) du bac collecteur (2) est entouré d'un bord (24) dressé vers le haut, qui se transforme dans le haut en un collet coudé (25), qui sert pour la fixation au côté intérieur (31) du plateau de table;
b) il est prévu dans le collet (25) des évidements (27, 28) pour le passage de câbles et/ou pour le montage d'un casier de dépôt (16); et
c) des entailles (260) s'étendent dans le bord (24) de part et d'autre d'un évidement (27), afin de former une patte pivotante (26), qui peut être munie d'éléments de fixation détachables.

7. Table de travail selon l'une quelconque des revendications 1 à 6, **caractérisée en ce que**
a) le fond (20) du bac collecteur (2) comporte des passages (201) pour le passage de jambes extensibles (10) faisant partie du pied (1), qui peuvent être conçues pour le réglage en hauteur de la table de travail; dans laquelle
b) chaque jambe (10) présente un premier tube de colonne fixe (11) et au moins un deuxième tube de colonne (12) extensible de façon télescopique hors de celui-ci.

8. Table de travail selon l'une quelconque des revendications 1 à 7, **caractérisée en ce que**
a) il se trouve dans le fond (20) du bac collecteur (2) des premières perforations à trou (202) à briser et ainsi pour la formation d'un trou à une position à choisir, qui est utilisable pour le passage d'une tresse de câbles (8'), par exemple sous la forme d'une chaîne de câbles;
b) il se trouve dans le bord (24) du bac collecteur (2) des deuxièmes perforations à trou (240) à briser et ainsi pour la formation d'un trou à une position à choisir, qui est utilisable pour le montage d'un composant sur le pied (1), par exemple en vue d'une liaison avec une table de travail voisine; et
c) il est prévu dans l'aile (200) une zone de raidissement (23) et une cuvette (22) pour l'agrandissement de l'espace de rangement.

9. Table de travail selon l'une quelconque des revendications 1 à 7, **caractérisée en ce qu'**un chemin de câbles (8) s'étend jusqu'au bac collecteur (2), dans lequel des câbles d'alimentation électrique et/ou de communication peuvent être posés, dans laquelle:
a) le chemin de câbles (8) se compose essentiellement d'un tuyau souple étendu (80), de préférence en matériau textile, qui entoure un passage axial (87) et qui présente une fermeture longitudinale (86), par exemple une fermeture à glissière ou une fermeture Velcro;
b) le chemin de câbles (8) se structure en une section de conduite (85), une section initiale (88) se prolongeant vers le bas à partir de celle-ci et une section de réserve (84) se prolongeant vers le haut à partir de la section de conduite (85), avec une extrémité supérieure (840); et
c) l'extrémité supérieure (840) de la section de réserve (84) est fixée à un point d'ancrage (5) accompagnant la table de travail lors du réglage en hauteur, par lequel la section de réserve (84) jusqu'à la section de conduite (85) est déformable entre un tracé repoussé en forme d'arc, en particulier en forme de S, et un tracé étendu.

10. Table de travail selon la revendication 9, **caractérisée en ce que**
a) le chemin de câbles (8) contient un insert de raidissement flexible (81), qui est glissé dans une poche interne (83);
b) la section de conduite (85) est disposée sur le premier tube de colonne fixe (11); et
c) la section initiale (88) écarte les conduites électriques se trouvant dans le chemin de câbles (8) de la jambe (10).

11. Table de travail selon l'une des revendications 9 et 10, **caractérisée en ce que**
a) dans le passage (87) du chemin de câbles (8) est introduite au moins une entretoise de maintien (82) s'étendant au moins partiellement sur la section de conduite (85), qui est fixée avec des organes de fixation (89) au premier tube de colonne fixe (11), afin de positionner la section de conduite (85) en application sur le tube de colonne (11); et
b) le point d'ancrage (5) est situé à proximité de l'entrée du chemin de câbles (8) dans le bac collecteur (2).

12. Table de travail selon l'une quelconque des revendications 1 à 11, **caractérisée en ce que**
a) il est prévu un écran (4) à positionner librement autour de la table, flexible dans le plan vertical et déplaçable en hauteur;
b) l'écran (4) est muni de supports (42), qui peuvent glisser dans un guidage horizontal disposé sur la table de travail et dans des guidages verticaux de l'écran (4); et
c) l'écran (4) est de préférence insonorisé.

13. Table de travail selon l'une quelconque des revendications 1 à 11, **caractérisée en ce que**
a) il est prévu un écran (4), qui entoure en forme de U le côté arrière de la table à l'opposé de l'utilisateur;
b) l'écran (4) est fixé avec des supports (42) à la table, de préférence au côté inférieur (31) du plateau de table;
c) l'écran (4) est de préférence insonorisé; et
d) l'écran (4) est formé de demi-coquilles (45), qui sont assemblées au moyen d'entretoises de liaison (44).

14. Table de travail selon l'une quelconque des revendications 1 à 11, **caractérisée en ce que**
a) une combinaison de tables est formée de deux tables de travail, qui sont jointes l'une à l'autre avec leur long côté respectivement opposé à l'utilisateur;
b) les jambes (10) sont montées sur les deux côtés de la combinaison de tables en dessous respectivement sur un bras de fond commun (100);
c) entre les deux tables de travail est disposé un écran (4) vertical et fixe, qui est fixé avec des supports (42) aux bras de fond (100); et
d) chacune des deux tables de travail au sein de la combinaison de tables comporte un bac collecteur (2) et est réglable en hauteur indépendamment de l'autre.

15. Table de travail selon l'une quelconque des revendications 1 à 14, **caractérisée en ce que**
a) au moins un bloc de prises de courant (75) est disposé dans le plateau de table (3), en étant accessible pour l'utilisateur par le côté supérieur (30) du plateau de table; et
b) une barre de soutien (6) s'étend au-dessus du côté supérieur (30) du plateau de table pour y adosser des bacs (61) et/ou des adaptateurs d'appareils (62).
